# EUROPÄISCHE PATENTSCHRIFT

(11) **EP 0 704 404 B1**
(45) Veröffentlichungstag und Bekanntmachung des Hinweises auf die Patenterteilung: **23.12.1998**
(21) Anmeldenummer: 95115101.8
(22) Anmeldetag: 26.09.1995
(51) Int. Cl.: B66F 7/00, B66F 7/06

(54) **Hubtisch**
Lifting platform
Plate-forme de levage

(30) Priorität: 28.09.1994 DE 9415656 U
(43) Veröffentlichungstag der Anmeldung: 03.04.1996
(73) Patentinhaber: Heinrichs, Peter Ekkehard, D-55270 Sörgenloch (DE)
(72) Erfinder: Heinrichs, Peter Ekkehard, D-55270 Sörgenloch (DE)
(74) Vertreter: Blumbach, Kramer & Partner GbR

(56) Entgegenhaltungen:
- DE-B- 1 082 023
- DE-U- 9 217 366
- FR-A- 1 524 844
- FR-A- 1 562 515
- US-A- 2 201 179

## Beschreibung

Die Erfindung betrifft einen Hubtisch nach dem Oberbegriff des Anspruchs 1.

In einem Prospekt der Expert Maschinenbau GmbH, Nr. 1866 Munkelt 06/84, wird ein Scherenhubtisch nach dem Oberbegriff des Anspruchs 1 gezeigt, dessen Antrieb zwei Ritzel umfaßt, die jeweils in ein bogenförmiges Zahnsegment einzugreifen. Jedes Zahnrad ist konzentrisch zu einem zugehörigen am Grundrahmen befestigten Drehlager für einen zugeordneten Scherenhebel angeordnet und ist mit diesem fest verbunden. Dadurch wird im eingefahrenen Zustand der Scherenhebel eine große minimale Bauhöhe des Scherenhubtisches bedingt.

Das DE-G 92 17 366 beschreibt einen weiteren Hubtisch nach dem Oberbegriff des Anspruchs 1, der an jedem Scherenpaar ein mit dem Scherenarm fest verbundenes halbkreisförmiges Zahnsegment aufweist, das konzentrisch zu dem die Scherenarme verbindenden Drehgelenk angeordnet ist und in das ein Antriebsritzel eingreift. Das halbkreisförmige Zahnsegment bedingt eine große Bauhöhe im eingefahrenen Zustand des Hubtisches.

Die DE-B 10 82 023 beschreibt einen Hubtisch, bei dem das Heben und Senken der Tischplatte mit Hilfe eines Tangentialnockens durchgeführt wird, der in einer waagerechten Richtung bewegt wird, wodurch sich eine Grundkreisscheibe mit Hilfe einer Kette parallel zur Tischebene abwälzt und der Tangentialnocken an einer Rolle eines Scherengliedes angreift. Dabei ergibt sich eine ungünstige, wechselnde Hebelübersetzung.

In der US-A 2 201 179 wird ein in einer Bodengrube versenkter Antrieb verwendet, um einen Motor, mehrere Zahnräder und wenigstens ein im wesentlichen halbkreisförmiges Zahnrad, das fest mit dem an einer Schiene befestigten Arm verbunden ist, unterzubringen. Hierbei wird die Schiene in paralleler Ausrichtung nach oben bzw. unten geschwenkt.

Hubtische werden auf vielen Gebieten in der industriellen Fertigung, beispielsweise im Fahrzeugbau und auch im Transportwesen verwendet, um Werkstücke oder andere Güter anzuheben und abzusenken. Neben hoher Belastbarkeit, bezogen auf die jeweilige Baugröße, sicherer Parallelführung der Tischplatte auf gewünschte Hubhöhen und einem möglichst ruckfreien Antrieb, kommt es bei solchen Hubtischen auch darauf an, die Bauhöhe im abgesenkten Zustand möglichst klein zu halten, damit am Aufbauort keine besonderen Gruben erforderlich sind.

Man kann niedrige Bauhöhen durch Konstruktionen mit hydraulischen Zylindern erzielen (DE-B 10 82 023).

Solche hydraulisch betriebene Hubtische haben den Nachteil, daß Leckölverluste auftreten können, die ein schleichendes Absinken des Hubtisches bewirken. Daher ist eine genaue Positionierung nur schwer möglich.

Der Erfindung liegt daher die Aufgabe zugrunde, einen Hubtisch zu schaffen, der schnelle Hub- und Absenkbewegungen bei kleinem motorischen und konstruktiven Aufwand ermöglicht, im abgesenkten Zustand nur geringe Bauhöhe besitzt und keinen hydraulischen Antrieb benötigt. Die Lösung der Aufgabe ist im Anspruch 1 gekennzeichnet.

Das kreissegmentförmige Hubglied kann bei großem Radius trotz niedriger Bauhöhe eine große Bogenlange besitzen, die als Hub- und Regelstrecke vorteilhaft ist und gleichzeitig auf einfache Weise eine hohe Übersetzung ermöglicht, beispielsweise dadurch, daß das Kreissegment als Zahnstange ausgebildet ist, die mit einem angetriebenen Ritzel kämmt. Bei entsprechender Ausbildung des Antriebs, beispielsweise unter Verwendung eines Schneckentriebs, ergibt sich eine Selbsthemmung, so daß der Hubtisch gegen Abstürzen auch bei Energieausfall abgesichert ist. Bei richtiger Auslegung ergibt sich ein günstiges Bewegungsdiagramm, bei dem die Hubbewegung langsam anlauft, dann mit zunehmender Geschwindigkeit erfolgt und schließlich bei Erreichen der maximalen Hubhöhe wieder langsamer wird. Dadurch ist ein schonendes Anheben und Absenken trotz hoher Geschwindigkeit möglich.

Weiterbildungen der Erfindung sind Gegenstand der Unteransprüche. So kann die Führung des Hubgliedes zwei im Abstand angeordnete, vorzugsweise im Bodenrahmen gelagerte Rollen- oder Walzenpaare umfassen, die eine außen die Kreissegmentfläche enthaltende, kreissegmentförmige Schiene von außen und innen erfassen. Umgekehrt kann die Führung des Hubgliedes auch zwei im Abstand am Hubglied angeordnete Rollen- oder Walzenpaare enthalten, die eine vorzugsweise im Bodenrahmen fest angeordnete, kreissegmentförmige Schiene mit dem gleichen Radius wie das Hubglied von außen und innen erfassen oder als Einzelrollen oder -walzen in einer Nut der Schiene laufen.

Der Antrieb des Hubgliedes kann auf vielerlei Arten erfolgen. In vorteilhafter Weise sieht eine Weiterbildung der Erfindung jedoch vor, daß der Antrieb mittels wenigstens einer auf der Kreissegmentfläche des Hubgliedes angeordneten Verzahnung und jeweils einem damit kämmenden, vorzugsweise im Bodenrahmen gelagerten und durch einen Motor angetriebenen Ritzel erfolgt. Die Verzahnung kann dabei auch eine Triebstockverzahnung sein. Eine Abwandlung sieht vor, daß der Antrieb mittels wenigstens eienr, auf der Kreissegmentfläche angeordneten Treibkette und jeweils einem, damit kämmenden, vorzugsweise im Bodenrahmen gelagerten und durch einen Motor angetriebenen Kettenrad erfolgt. Die Treibkette kann dabei mit Führungsrollen um das Kettenrad umgelenkt sein und ist am Anfang und Ende des Hubgliedes befestigt.

Die Führung der Tischplatte kann in an sich bekannter Weise mit wenigstens einer Schere erfolgen, deren Arme mit einem Ende im Bodenrahmen bzw. am Tisch drehbar gelagert und mit ihrem anderen Ende verschiebbar in einem Schlitz des Tisches bzw. des Bodenrahmens gelagert sind. Es ist zweckmäßig, das eine Ende des Hubgliedes verschiebbar an demjenigen Ende des Scherenarms angreifen zu lassen, der am Tisch drehbar gelagert ist. Dadurch ergibt sich gleichzeitig auch noch eine Übersetzung von der Hubbewegung des Hubgliedes auf die Hubbewegung der Tischplatte.

Die Hubvorrichtung kann in Weiterbildung der Erfindung wenigstens zwei kreissegmentförmige Hubglieder aufweisen, die gegenläufig angeordnet sind und je mit einem Ende an entgegengesetzten Enden der Tischplatte verschiebbar angreifen. Dadurch wird die Hubbewegung direkt auf beide Enden der Tischplatte übertragen, was zu hohem Wirkungsgrad und hoher Stabilität führt. Gleichzeitig wird dadurch eine parallelführung der Tischplatte erzwungen. Die ergänzende Stabilisierung in horizontaler Richtung kann wiederum durch eine oder mehrere Scheren durchgeführt werden. Zudem kann vorgesehen sein, daß die an der Tischplatte angreifenden Enden der Hubglieder über zwei gegenläufige Zahnstangen verbunden sind, die mit einem Zahnrad auf sich gegenüberliegenden Seiten kämmen, das freilaufend an der Tischplatte gelagert ist. Die Zahnstangen verhindern dann, daß sich die Tischplatte bei der Hub- bzw. Absenkbewegung seitlich verschiebt, so daß auch hier eine sichere Führung erfolgt. Statt der Konstruktion mit den gegenläufigen Zahnstangen und dem Zahnrad kann auch eine gespannte umlaufende Kette an der Tischplatte vorgesehen sein, deren oberes Trumm mit dem einen Hubglied und deren unteres Trumm mit dem anderen Hubglied verbunden sind.

Nachfolgend wird die Erfindung anhand von Ausführungsbeispielen beschrieben. Es zeigen:
Fig. 1 die Seitenansicht eines Ausführungsbeispiels für einen Hubtisch nach der Erfindung im angehobenen Zustand;
Fig. 2 die Seitenansicht des Hubtisches gemäß Fig. 1 im abgesenkten Zustand;
Fig. 3 die Seitenansicht eines weiteren Ausführungsbeispiels im angehobenen Zustand;
Fig. 4 eine Einzelheit des Ausführungsbeispiels nach Fig. 3;
Fig. 5 eine Aufsicht des Ausführungsbeispiels nach Fig. 3;
Fig. 6 eine abgewandelte Einzelheit.

Der Hubtisch gemäß Fig. 1 und 2 weist einen Bodenrahmen 1 auf. Eine Tischplatte 2 wird an beiden Enden und auf beiden Seiten von zwei Scheren 3 (nur eine ist sichtbar) getragen, die je zwei in der Mitte durch eine Achse 4 verbundene Arme oder Holme 3a und 3b besitzen. Die Holme 3a sind an einem Ende der Tischplatte 2 bei 5 drehbar gelagert und gleiten am anderen Ende in Schlitzen 6 der Bodenplatte 1. Entsprechend sind die anderen Arme oder Holme 3b mit einem Ende bei 7 drehbar in der Bodenplatte 1 gelagert und gleiten am anderen Ende in einem Schlitz 8 der Tischplatte 2.

Das Anheben und Absenken der Tischplatte 2 erfolgt mit einem (von der Seite gesehen) kreissegmentförmigen Hubglied 9, das im Ausführungsbeispiel als Fachwerkträger ausgebildet ist. Je nach Tragkraft kann ein einzelnes "hälftiges" Hubglied 9 vorgesehen sein, das an einer Schere 3 angreift, bevorzugt werden aber zwei gleiche Hubglieder 9 an beiden Scheren 3. Zur Führung der Hubglieder 9 dienen dann insgesamt acht Rollen, von denen zwei Paare in der Zeichnung dargestellt sind, nämlich die im Bodenrahmen 1 im Abstand gelagerten Rollenpaare 10a, 10b und 11a, 11b. Die Rollen 10a, 11a laufen auf der Innenseite von kreisbogenförmigen Schienen 9a des Hubgliedes 9 und die Rollen 10b, 11b auf deren Außenseite. Zusätzlich weist das Hubglied 9 eine Verzahnung 12 auf, in die ein Ritzel 13 eingreift, das gleichachsig mit der Rolle 10b gelagert ist. Das Ritzel wird durch einen Motor (nicht gezeigt), vorzugsweise einen geregelten Elektromotor mit Motorbremse, angetrieben. Am freien oberen Ende (in der Darstellung gemäß Fig. 1) greif das Hubglied 9 mit zwei Rollen 14 (in der Zeichnung hintereinander angeordnet) in die an den Holmen 3a angebrachten Nuten 15 ein.

Die Rollenpaare 10a, 10b, 11a, 11b können jeweils durch sogenannte Bogenführungen ersetzt werden, die als Führungselemente Kugeln oder Walzen enthalten und als Bauelemente im Handel erhältlich sind.

Zum Anheben bzw. Absenken der Tischplatte 2 wird das Hubglied 9 mittels des Ritzels 13 angetrieben und aus der in Fig. 2 dargestellten Position in Richtung der gemäß Fig. 1 gezeigten Stellung verfahren bzw. umgekehrt. In der abgesenkten Position gemäß Fig. 2 nimmt das Hubglied 9 eine Lage ein, bei der die beiden Enden der Schiene 9a sich auf gleicher Höhe befinden können. Da der Radius des kreissegmentförmigen Hubgliedes 9 und seiner Schiene 9a möglichst groß gewählt ist, ist die Höhe des Hubgliedes 9 und damit die Gesamthöhe des Hubtisches in der abgesenkten Position relativ klein.

Fig. 3 bis 5 zeigen ein weiteres Ausführungsbeispiel der Erfindung. Gleiche Bauteile sind mit den gleichen Bezugszeichen wie im Ausführungsbeispiel nach Fig. 1 und 2 bezeichnet. Die Tischplatte 2 wird im vorliegenden Fall durch zwei gegenläufige Hubglieder 9 angehoben bzw. abgesenkt. Dabei greifen die beiden Hubglieder 9 mit ihren Rollenpaaren 14 direkt in Schlitze oder Nuten 25 der Tischplatte 2 ein. Die Hubglieder greifen ineinander wie Fig. 5 zeigt. Auf der in der Zeichnung linken Seite sind die beiden Hälften des Hubgliedes 9 auf der Außenseite und rechts auf der Innenseite der Tischplatte 2 bzw. der Bodenplatte 2 angeordnet, so daß sie beim Absenken der Tischplatte 2 ineinanderliegen. Der Antrieb der Ritzel 13 erfolgt über Schneckengetriebe 16 und einen gemeinsamen Elektromotor 17 mit Motorbremse. Die Schneckengetriebe 16 sind selbstsperrend, so daß die Tischplatte 2 in jeder Lage sicher stehen bleibt.

Durch die synchron angetriebenen Hubglieder 9 wird die Tischplatte 2 in jeder Höhenlage parallel zur Bodenplatte 1 geführt, so daß eine zusätzliche Parallelführung durch Scheren wie beim Ausführungsbeispiel nach Fig. 1 und 2 nicht erforderlich ist. Die Tischplatte 2 könnte jedoch in Zwischenlagen in horizontaler Richtung verrutschen, weil dann die Rollenpaare 14 inmitten der Nutführungen 25 stehen und somit keinen seitlichen Halt geben. zur Stabilisierung in horizontaler Richtung werden nachfolgend zwei Konstruktionen gemäß Fig. 4 und 6 beschrieben.

Nach Fig. 4 sind an den mit den Rollenpaaren 14 versehenen Enden der Hubglieder 9 zwei Stangen 18 angelenkt, die im Bereich der Mitte der Tischplatte 2 jeweils in eine Zahnstange 19 übergehen. Wie Fig. 4 in einer schematischen Teilaufsicht zeigt, kämmen die beiden Zahnstangen 19 mit einem freilaufend an der Tischplatte 1 gelagerten Zahnrad 20 auf sich gegenüberliegenden Seiten. Auf diese Weise wird eine vollständige und sichere Führung der Tischplatte 2 erreicht.

Bei der Konstruktion nach Fig. 6 sind an der Tischplatte 2 zwei Kettenräder 21 gelagert, über die eine umlaufende Kette 22 gespannt ist. Das links dargestellte Hubglied 9 ist mit dem oberen Trumm der Kette 22 bei 23 verbunden und das rechte Hubglied 9 mit dem unteren Trumm der Kette 22 bei 24. Wenn die Tischplatte 2 nach rechts gestoßen wird, wird die Bewegung nach rechts durch den gespannten oberen Trumm der Kette 22 verhindert, und wenn ein Anstoß nach links erfolgt, spannt sich der untere Trumm und verhindert die Bewegung.

Das Hubglied 9 weist in den dargestellten Ausführungsbeispielen eine Tischträgerform mit gekrümmtem Untergurt und geradem Obergurt auf. Diese Gestaltung ist nicht bindend; es können auch Formen mit ein- oder auswärts gekrümmtem Obergurt gewählt werden. Auch Vollwandträger sind möglich. Ferner kann das Hubglied 9 noch Stützflächen aufweisen, die in der Arbeitsstellung des Hubtisches mit entsprechenden Stützflächen des Antriebs zusammenwirken und eine Entlastung der Zahnflanken bzw. der Kettenglieder bewirken.

Der Antrieb des Zahnrades 13 bzw. des entsprechenden Kettenrades braucht nicht direkt über einen Elektromotor erfolgen; es ist auch möglich, ein Zwischengetriebe zu benutzen, das gewünschte Bewegungsabläufe erzeugt, z.B. eine sinusförmige Hub- und Senkbewegung.

## Patentansprüche

1. Hubtisch mit folgenden Merkmalen:
ein Bodenrahmen (1),
eine Tischplatte (2),
eine Parallelführung für die Tischplatte,
eine Hubvorrichtung, um den Bodenrahmen (1) und die Tischplatte (2) gegeneinander zu bewegen;
die Hubeinrichtung weist wenigstens ein kreissegmentförmiges Hubglied (9) auf, welches entlang eines Bogens (9a) mit Antriebsausbildungen (12) versehen ist;
ein Antrieb (13) zum Antreiben des mindestens einen Hubgliedes (9),
gekennzeichnet durch folgende Merkmale:
Führungsmittel (10a,10b; 11a,11b) sind entlang einer bogenförmigen Führungsbahn (9a) entsprechend dem Bogen des mindestens einen Hubgliedes (9) angeordnet und am Bodenrahmen (1) oder am Hubglied (9) angebracht, so daß das mindestens eine Hubglied (9) entlang der zugehörigen Führungsbahn (9a) beweglich angeordnet ist;
das mindestens eine Hubglied (9) ist durch den Antrieb (13) entlang dieser Führungsbahn (9a) in gewünschte Positionen verschiebbar;
das mindestens eine Hubglied (9) stützt sich einerseits mit seinen Antriebsausbildungen (12) am Antrieb (13) ab und stützt andererseits die Tischplatte (2) mittelbar oder unmittelbar ab, um aufruhende Lasten zu tragen oder zu heben.

2. Hubtisch nach Anspruch 1,
dadurch gekennzeichnet, daß die Führungsmittel (10a, 10b, 11a, 11b) wenigstens zwei Rollen- oder Walzenpaare umfassen.

3. Hubtisch nach Anspruch 1,
dadurch gekennzeichnet, daß die Führungsmittel (10a, 10b; 11a, 11b) kreissegmentförmige Schienen entsprechend dem Bogen des mindestens einen Hubgliedes (9) umfassen, und daß am Hubglied (9) Rollen oder Walzen angeordnet sind, die mit den Schienen zusammenarbeiten.

4. Hubtisch nach Anspruch 1,
dadurch gekennzeichnet, daß die Führungsmittel (10a, 10b; 11a, 11b) als Bogenführung mit je einer Mehrzahl von Rollen oder Kugeln ausgebildet sind.

5. Hubtisch nach einem der Ansprüche 1 bis 4,
dadurch gekennzeichnet, daß der Antrieb (13) ein Ritzel umfaßt, das in die Antriebsausbildungen des mindestens einen bogenförmigen Hubgliedes (9) eingreift.

6. Hubtisch nach Anspruch 5,
dadurch gekennzeichnet, daß die Antriebsausbildungen eine Verzahnung (12) darstellen.

7. Hubtisch nach einem der Anspruch 5,
dadurch gekennzeichnet, daß die Antriebsausbildungen eine Kette oder eine Triebstockverzahnung darstellen.

8. Hubtisch nach Anspruch 7,
dadurch gekennzeichnet, daß die Kette mit Führungsrollen um das Ritzel als Kettenrad umgelenkt ist und am Anfang und Ende des mindestens einen Hubgliedes (9) befestigt ist.

9. Hubtisch nach einem der Ansprüche 1 bis 8,
dadurch gekennzeichnet, daß der Antrieb des mindestens einen Hubgliedes (9) einen Linearbetätiger (Hydraulikzylinder, Gewindespindel) umfaßt.

10. Hubtisch nach einem der Ansprüche 1 bis 9,
dadurch gekennzeichnet, daß die Parallelführung der Tischplatte (2) eine Schere (3) darstellt.

11. Hubtisch nach Anspruch 10,
dadurch gekennzeichnet, daß wenigstens ein Scherenglied (3a) der Schere eine Längsführung (15) aufweist, in der ein an das wenigstens eine Hubglied (9) befestigtes Eingriffselement (14) eingreift, um die Schere (3) anzutreiben.

12. Hubtisch nach einem der Ansprüche 1 bis 11,
dadurch gekennzeichnet, daß das oder die Hubglieder (9) nur an einer Seite der Schere (3) angeordnet sind, nämlich an der Seite, bei der die Scherenglieder (3a,3b) schwenkbar am Bodenrahmen (1), bzw. an der Tischplatte (2) befestigt sind.

13. Hubtisch nach einem der Ansprüche 1 bis 9,
dadurch gekennzeichnet, daß die Parallelführung der Tischplatte (2) durch wenigstens zwei Hubglieder (9) gebildet wird, die jeweils entlang zugeordneter bogenförmigenr Führungsbahnen (9a) gegenläufig antreibbar sind und an einem ihrer Enden jeweils ein Eingriff-Führungsselement (14) aufweisen, die in entsprechende Längsführungen (25) der Tischplatte (2) eingreifen, um die Tischplatte (2) anzutreiben.

14. Hubtisch nach Anspruch 13,
dadurch gekennzeichnet, daß die oberen Enden der Hubglieder (9) über zwei gegenläufige Zahnstangen (19) verbunden sind, die mit einem Zahnrad (20) auf gegenüberliegenden Seiten kämmen, das freilaufend an der Tischplatte (2) gelagert ist.

15. Hubtisch nach Anspruch 13,
dadurch gekennzeichnet, daß an der Tischplatte (2) eine gespannte umlaufende Kette (22) vorgesehen ist und daß die jeweilig oberen Enden der beiden Hubglieder (9) mit dem oberen bzw. dem unteren Trumm der umlaufenden Kette (22) verbunden sind.

16. Hubtisch nach einem der Ansprüche 1 bis 10,
dadurch gekennzeichnet, daß das wenigstens eine kreissegmentförmige Hubglied (9) als Fachwerkträger ausgebildet ist, wobei die Sehnenlänge des Hubgliedes (9) wenigstens ein Drittel der minimalen Länge des Bodenrahmens (1) aufweist.

## Claims

1. An elevating table having the following features:
a base frame (1),
a tabletop (2),
a parallel guidance system for the tabletop,
an elevating mechanism in order to move the base frame (1) and the tabletop (2) relatively to one another;
the elevating mechanism comprises at least one elevating member (9) in the form of a segment of a circle provided with drive formations (12) along an arc (9a);
a drive (13) for driving the at least one elevating member (9),
characterised by the following features:
guide means (10a, 10b; 11a, 11b) are disposed along an arcuate guide track (9a) corresponding to the arc of the at least one elevating member (9) and are mounted on the base frame (1) or on the elevating member (9) so that the at least one elevating member (9) is disposed to be movable along the associated guide track (9a);
the at least one elevating member (9) is displaceable into required positions along said guide track (9a) by means of the drive (13);
the at least one elevating member (9) bears on the one hand by its drive formations (12) against the drive (13) and on the other hand supports the tabletop (2) directly or indirectly in order to carry or lift loads resting thereon.

2. An elevating table according to claim 1, characterised in that the guide means (10a, 10b, 11a, 11b) comprise at least two roller or drum pairs.

3. An elevating table according to claim 1, characterised in that the guide means (10a, 10b; 11a, 11b) comprise tracks in the form of a segment of a circle corresponding to the arc of the at least one elevating member (9), and in that rollers or drums are disposed on the elevating member (9) and co-operate with the tracks.

4. An elevating table according to claim 1, characterised in that the guide means (10a, 10b; 11a, 11b) are constructed as an arcuate guide each having a plurality of rollers or balls.

5. An elevating table according to any one of claims 1 to 4, characterised in that the drive (13) comprises a pinion which engages in the drive formations of the at least one arcuate elevating member (9).

6. An elevating table according to claim 5, characterised in that the drive formations comprise a toothing (12).

7. An elevating table according to claim 5, characterised in that the drive formations comprise a chain or a pin tooth system.

8. An elevating table according to claim 7, characterised in that the chain is deflected with guide rollers around the pinion as a chain wheel and is fixed at the beginning and end of the at least one elevating member (9).

9. An elevating table according to any one of claims 1 to 8, characterised in that the drive of the at least one elevating member (9) comprises a linear actuator (hydraulic cylinder, screw spindle).

10. An elevating table according to any one of claims 1 to 9, characterised in that the parallel guidance system for the tabletop (2) comprises a scissors (3).

11. An elevating table according to claim 10, characterised in that at least one member (3a) of the scissors comprises a longitudinal guide (15) in which there engages an engagement element (14) secured to the at least one elevating member (9), for the purpose of driving the scissors (3).

12. An elevating table according to any one of claims 1 to 11, characterised in that the or each elevating member (9) is disposed only on one side of the scissors (3) i.e. at the side at which the scissors members (3a, 3b) are fixed pivotally on the base frame (1) and on the tabletop (2).

13. An elevating table according to any one of claims 1 to 9, characterised in that the parallel guide for the tabletop (2) is formed by at least two elevating members (9) each drivable in opposite directions along associated arcuate guide tracks (9a) and having respectively at one of their ends an engagement guide element (14) which elements engage in corresponding longitudinal guides (25) of the tabletop (2) in order to drive the latter.

14. An elevating table according to claim 13, characterised in that the top ends of the elevating members (9) are connected via two opposed racks (19) which mesh with a gearwheel (20) on opposite sides, the gearwheel being mounted for free running on the tabletop (2).

15. An elevating table according to claim 13, characterised in that a tensioned revolving chain (22) is provided on the tabletop (2) and in that the respective top ends of the two elevating members (9) are connected to the top and bottom runs respectively of the revolving chain (22).

16. An elevating table according to any one of claims 1 to 10, characterised in that the at least one elevating member (9) in the form of a segment of a circle is constructed as a lattice girder, the chord length of the elevating member (9) comprising at least one-third of the minimum length of the base frame (1).

## Revendications

1. Plate-forme élévatrice comportant les caractéristiques suivantes :
un cadre de base (1),
un plateau de plate-forme (2),
un dispositif de guidage parallèle pour le plateau de plate-forme,
un dispositif élévateur, destiné à déplacer l'un par rapport à l'autre le cadre de base (1) et le plateau de plate-forme (2) ;
le dispositif élévateur présente au moins un organe élévateur (9) en forme de segment de cercle qui est muni de formes d'entraînement (12) le long d'un arc-(9a) ;
un élément d'entraînement (13) destiné à l'entraînement de l'organe élévateur (9), au nombre d'au moins un,
caractérisée par les caractéristiques suivantes :
des moyens de guidage (10a, 10b ; 11a, 11b) sont disposés le long d'un trajet de guidage (9a) en forme d'arc, en correspondance avec l'arc de l'organe élévateur (9), au nombre d'au moins un, et montés sur le cadre de base (1) ou sur l'organe élévateur (9), de façon telle que l'organe élévateur (9), au nombre d'au moins un, est disposé de manière à pouvoir se déplacer sur le trajet de guidage (9a) correspondant ; l'organe élévateur (9), au nombre d'au moins un, peut être déplacé sur le trajet de guidage (9a) jusque dans des positions souhaitées par l'intermédiaire de l'élément d'entraînement ;
l'organe élévateur (9), au nombre d'au moins un , s'appuie d'une part par ses formes (12) sur l'élément d'entraînement (13) et supporte d'autre part le plateau de plate-forme (2), directement ou indirectement, pour porter ou soulever des charges qui reposent sur celle-ci.

2. Plate-forme élévatrice selon la revendication 1,
caractérisée en ce que les moyens de guidage (10a, 10b; 11a, 11b) comprennent au moins deux paires de galets ou de rouleaux.

3. Plate-forme élévatrice selon la revendication 1,
caractérisée en ce que les moyens de guidage (10a, 10b ; 11a, 11b) comprennent des rails en forme de segments de cercle, en correspondance avec l'arc de l'élément élévateur (9), au nombre d'au moins un, et en ce que sur l'élément élévateur (9) sont disposés des galets ou des rouleaux qui coopèrent avec les rails.

4. Plate-forme élévatrice selon la revendication 1,
caractérisée en ce que les moyens de guidage (10a, 10b ; 11a, 11b) sont configurés en guide arqué comportant une pluralité de galets ou de billes.

5. Plate-forme élévatrice selon l'une des revendications 1 à 4,
caractérisée en ce que l'élément d'entraînement (13) comprend un pignon qui pénètre dans les formes d'entraînement de l'organe élévateur (9) en forme d'arc, au nombre d'au moins un.

6. Plate-forme élévatrice selon la revendication 5,
caractérisée en ce que les formes d'entraînement se présentent sous forme d'une denture (12).

7. Plate-forme élévatrice selon la revendication 5,
caractérisée en ce que les formes d'entraînement se présentent sous forme d'une chaîne ou d'une denture en fuseaux.

8. Plate-forme élévatrice selon la revendication 7,
caractérisée en ce que la chaîne comportant des galets de guidage est renvoyée autour du pignon servant de roue pour chaîne, et est fixée au début et à l'extrémité de l'organe élévateur (9), au nombre d'au moins un.

9. Plate-forme élévatrice selon l'une des revendications 1 à 8,
caractérisée en ce que le dispositif d'entraînement de l'organe élévateur (9), au nombre d'au moins un, comprend un organe d'actionnement linéaire (vérin hydraulique, tige filetée).

10. Plate-forme élévatrice selon l'une des revendications 1 à 9,
caractérisée en ce que le dispositif de guidage parallèle du plateau (2) de la plate-forme présente un parallélogramme articulé (3).

11. Plate-forme élévatrice selon la revendication 10,
caractérisée en ce qu'au moins une branche (3a) du parallélogramme articulé présente une glissière longitudinale (15) dans laquelle s'introduit un élément pénétrant (14) fixé à l'organe élévateur (9), au nombre d'au moins un, afin d'entraîner le parallélogramme articulé (3).

12. Plate-forme élévatrice selon l'une des revendications 1 à 11,
caractérisée en ce que l'organe élévateur, ou les organes élévateurs (9), n'est, ne sont, disposé(s) que d'un côté du parallélogramme articulé, à savoir sur le côté où les branches (3a, 3b) du parallélogramme articulé sont fixées, de façon pivotante, sur le cadre de base (1) ou sur le plateau de la plate-forme (2).

13. Plate-forme élévatrice selon l'une des revendications 1 à 9,
caractérisée en ce que le dispositif de guidage parallèle du plateau (2) de plate-forme est constitué d'au moins deux organes élévateurs (9) qui sont chacun susceptibles d'être entraînés en sens contraire le long des trajets de guidage (9a) en forme d'arc qui leur sont affectés, et présentent chacun à l'une de leurs extrémités un élément de guidage et de pénétration (14), éléments qui pénètrent dans des glissières longitudinales (25) correspondantes du plateau (2) de la plate-forme, pour entraîner le plateau (2) de la plate-forme.

14. Plate-forme élévatrice selon la revendication 13,
caractérisée en ce que les extrémités supérieures des organes élévateurs (9) sont reliées par deux crémaillères (19) fonctionnant en sens inverse qui engrènent sur leurs côtés situés en face l'un de l'autre, avec une roue dentée (20) qui est montée libre sur le plateau (2) de la plate-forme.

15. Plate-forme élévatrice selon la revendication 13,
caractérisée en ce qu'une chaîne (22) tendue périphérique est prévue sur le plateau (2) de la plate-forme et en ce que les extrémités supérieures respectives des deux organes élévateurs (9) sont reliées avec le brin supérieur, respectivement le brin inférieur, de la chaîne (22) périphérique.

16. Plate-forme élévatrice selon l'une des revendications 1 à 10,
caractérisée en ce que l'au moins un organe élévateur (9) en forme de segment de cercle a une configuration de poutre en treillis, la longueur de la corde de l'organe élévateur (9) étant d'au moins un tiers de la longueur minimale du cadre de base (1).
